# FASCICULE DE BREVET EUROPEEN

(11) **EP 2 011 197 B1**
(45) Date de publication et mention de la délivrance du brevet: **28.03.2018**
(21) Numéro de dépôt: 07731919.2
(22) Date de dépôt: 20.04.2007
(51) Int. Cl.: H01R 13/6474, H01R 13/6592, H01R 13/6593, H01R 13/66

(54) **CONNECTEUR POUR LIAISON A HAUT DEBIT**
HOCHBANDBREITENVERBINDER
HIGH BANDWIDTH CONNECTOR

(30) Priorité: 21.04.2006 FR 0651397
(43) Date de publication de la demande: 07.01.2009
(73) Titulaire: AXON'CABLE, 51210 Montmirail (FR)
(72) Inventeur: HERMANT, Stéphane, 02400 Etampes/marne (FR); ROUCHAUD, Gilles, 51210 Montmirail (FR)
(74) Mandataire: Intès, Didier Gérard André
(86) Numéro de dépôt international: PCT/FR2007/051144
(87) Numéro de publication internationale: WO 2007/122350

(56) Documents cités:
- EP-A1- 0 520 283
- WO-A-03/073557
- US-A- 5 364 292
- US-A1- 2004 115 988
- US-B1- 6 257 924

## Description

L'invention concerne un connecteur apte à être utilisé dans des liaisons câblées, à haut débit et conçu pour apporter un minimum de perturbations aux signaux transférés. L'invention concerne aussi un couple de connecteurs, respectivement de type mâle et femelle, susceptible de coopérer de façon satisfaisante dans une liaison à haut débit.

Un connecteur destiné à réaliser une liaison numérique à haut débit est divulgué par exemple par le document WO 03/073557.

Lorsqu'on désire réaliser des liaisons numériques comportant des câbles susceptibles de véhiculer des informations numériques à haut débit (typiquement supérieures à 100 Mbits/s) se pose le problème de raccorder un tel câble, soit à un autre câble analogue, soit à un système électronique de traitement, à l'aide de connecteurs performants, conçus pour ne pas altérer la qualité des signaux transmis. Or, une ligne de transmission bifilaire blindée, généralement recommandée pour de tels signaux, nécessite des connecteurs spécifiques, à haute performance. Ils doivent par exemple assurer une bonne protection vis-à-vis des perturbations électromagnétiques extérieures. Ils doivent aussi perturber aussi peu que possible l'impédance constante prédéterminée des lignes de transmission. On rappelle que les câbles bifilaires blindés utilisés pour ces liaisons à haut débit présentent une impédance constante, caractéristique, par exemple de 100 ohms. Le connecteur doit être étudié pour que cette impédance ne varie pas de façon significative au niveau du raccordement. Les câbles doivent notamment se raccorder, par exemple par soudure, d'une façon suffisamment simple, fiable et répétitive, sans nécessiter une habilité particulière du technicien chargé d'assembler le câble et le connecteur, typiquement par soudures.

L'invention permet d'atteindre ces objectifs, notamment le raccordement à impédance constante.

Plus particulièrement, l'invention concerne un connecteur adapté à au moins une ligne de transmission haut débit bifilaire, blindée, à impédance constante prédéterminée, caractérisé en ce qu'il comprend en combinaison, pour chaque ligne bifilaire :
- deux broches parallèles,
- un insert isolant dans lequel sont montées ces deux broches, uniquement,
- un boîtier métallique comprenant un manchon ouvert à l'une de ses extrémités, ledit manchon abritant ledit insert et lesdites broches, et
- un circuit imprimé de connexion installé dans ledit boîtier raccordé auxdites broches et configuré pour maîtriser la géométrie du raccordement de ladite ligne bifilaire dans ledit boîtier.

Le type de connecteur défini ci-dessus peut avantageusement être obtenu par une modification appropriée d'un connecteur répondant à la norme MIL DTL 83513. Cette norme définit un type de connecteur connu dans la technique sous l'appellation "micro-D".

Notamment, le détrompage est obtenu par la forme en D du manchon métallique du boîtier du connecteur, abritant les broches.

Le circuit imprimé mentionné ci-dessus permet de réaliser le raccordement des câbles blindés en respectant l'adaptation d'impédance, notamment l'écartement des deux fils et en facilitant les connexions soudées.

Avantageusement, ledit circuit imprimé inclus dans le boîtier comprend deux pistes parallèles, sensiblement dans le prolongement des deux broches. Ces dernières sont respectivement raccordées à des premières extrémités de ces deux pistes tandis que les extrémités de la ligne bifilaire (les âmes des deux fils blindés) sont destinées à être soudées à des secondes extrémités de ces deux pistes, respectivement.

Selon une autre particularité avantageuse, ledit circuit imprimé comporte une troisième piste perpendiculaire auxdites deux pistes parallèles et au voisinage desdites secondes extrémités de celles-ci, pour le raccordement de la ou chaque gaine de blindage de ladite ligne bifilaire blindée.

Un plan de masse peut être avantageusement prévu sur l'autre face du circuit imprimé pour obtenir l'impédance voulue entre les deux pistes parallèles.

L'invention concerne aussi un couple de connecteurs, chacun selon la description qui précède, l'un comportant au moins une paire de broches mâles et l'autre comportant au moins une paire de broches femelles.

Avantageusement et de façon connue en soi, l'un des connecteurs comporte un manchon métallique précité dit "manchon extérieur", de section plus grande que celle du manchon métallique correspondant de l'autre connecteur dit "manchon intérieur", de façon à coulisser le long de ce dernier, lors de l'accouplement des deux connecteurs.

Selon une autre caractéristique avantageuse, ledit manchon extérieur a une longueur suffisante pour que son extrémité libre vienne en contact électrique d'un socle du connecteur comportant ledit manchon intérieur. De cette façon, on améliore considérablement la qualité et la continuité du blindage de protection contre les champs électromagnétiques extérieurs, obtenu par l'assemblage des deux boîtiers. La qualité du contact électrique est garantie par un verrouillage mécanique entre les deux boîtiers, après accouplement électrique, de préférence au moyen de vis et écrous.

L'invention sera mieux comprise et d'autres avantages de celle-ci apparaîtront plus clairement à la lumière de la description qui va suivre, donnée uniquement à titre d'exemples et faite en référence aux dessins annexés, dans lesquels :
- la figure 1 est une vue en perspective d'un connecteur à deux voies bifilaires, conforme à l'invention, le boîtier de ce connecteur étant ouvert ;
- la figure 2 est une vue schématique en coupe illustrant un couple de connecteurs, à broches mâles et femelles, conforme à l'invention, avant accouplement ;
- la figure 3 est une vue analogue à la figure 2 illustrant les deux connecteurs après accouplement ;
- la figure 4 est une vue en bout d'un connecteur à quatre voies bifilaires ; et
- la figure 5 est une vue en bout d'un autre connecteur à quatre voies bifilaires.

La figure 1 représente un connecteur 11 permettant de raccorder deux lignes de transmission bifilaires 13, 14 à haut débit. Ce connecteur est susceptible d'être raccordé soit à un connecteur semblable, par exemple pour prolonger lesdites lignes, soit à un connecteur fixe, installé dans un appareil électronique traitant des données acheminées par ces lignes.

Selon l'exemple, chaque ligne de transmission 13, 14 est constituée par un câble blindé cylindrique classique renfermant deux fils conducteurs isolés 16, 17 montés torsadés dans une gaine métallique tressée 20 commune. La gaine est elle-même entourée d'un manchon isolant 21. Les dessins illustrent les connecteurs déjà raccordés aux lignes de transmission.

Les deux câbles blindés sont eux-mêmes entourés d'une tresse métallique 22 électriquement connectée au boîtier métallique 23 du connecteur par l'intermédiaire d'un tube métallique 24 comprenant un épaulement 24a engagé dans une empreinte du boîtier. La tresse est sertie sur ce tube.

Chaque ligne de transmission bifilaire blindée 13, 14, décrite ci-dessus est à impédance constante prédéterminée, par exemple de 100 ohms.

Comme cela est visible sur la figure 1, le boîtier métallique 23 est constitué de deux parties assemblées, une première partie 23a supportant les composants d'interconnexion et une seconde partie 23b formant couvercle.

Pour chaque ligne bifilaire, le connecteur comprend :
- deux broches parallèles (qui peuvent être des broches mâles 25a ou des broches femelles 25b)
- un insert isolant 26a ou 26b dans lequel sont montées lesdites broches,
- un manchon métallique 30a ou 30b (faisant partie de ladite première partie du boîtier) ouvert à l'une de ses extrémités et abritant ledit insert et lesdites broches.

Ces éléments sont bien visibles sur les figures 2 et 3.

En outre, le boîtier 23 abrite (pour chaque ligne bifilaire) un circuit imprimé de connexion 32 disposé entre lesdites broches 25a ou 25b installées dans un manchon 30a ou 30b et ladite ligne de transmission bifilaire blindée correspondante.

La structure de ce circuit imprimé de connexion 32 permet de faciliter le raccordement du câble blindé. Elle permet aussi de maîtriser la géométrie de la ligne bifilaire au travers dudit boîtier, c'est-à-dire entre le câble et les deux broches parallèles correspondantes.

Chaque manchon 30a ou 30b abrite un insert 26a ou 26b qui ne comporte que deux broches parallèles.

Dans l'exemple de la figure 1 où le connecteur est conçu pour le raccordement de deux lignes bifilaires, le boîtier comporte deux manchons 30a et abrite par conséquent deux inserts 26a (situés dans les manchons) et deux circuits imprimés 32. Chaque circuit imprimé comprend deux pistes parallèles 34 agencées sensiblement dans le prolongement des deux broches 25a et lesdites broches sont respectivement raccordées à des premières extrémités 35 de ces deux pistes. Les extrémités de la ligne bifilaire 13 ou 14 peuvent ainsi être soudées à des secondes extrémités 36 de ces deux pistes, respectivement. En outre, le circuit imprimé comporte une troisième piste 39 perpendiculaire auxdites deux pistes parallèles et au voisinage desdites secondes extrémités 36 de celles-ci. Cette troisième piste permet le raccordement de la gaine de blindage 20, par une simple soudure.

L'agencement des deux pistes parallèles 34 et de ladite troisième piste 39 perpendiculaire à celles-ci, facilite le câblage de la ligne bifilaire, comme représenté. De plus, le circuit imprimé est monté dans un logement défini dans ladite première partie du boîtier 23a, à proximité immédiate des extrémités arrière desdites broches 25a ou 25b et celles-ci sont directement soudées sur lesdites pistes parallèles. Les caractéristiques diélectriques de l'insert 26a ou 26b et du support isolant du circuit imprimé 32 ainsi que l'écartement des broches et des deux pistes parallèles conditionnent une variation d'impédance caractéristique aussi faible que possible dans le connecteur.

Le blindage extérieur constitué tant par la tresse 22 que par la structure du boîtier métallique 23 protège les lignes de transmission bifilaire des rayonnements électromagnétiques extérieurs et des perturbations éventuelles dues à ces lignes. Les deux parties 23a et 23b comportent des gorges 27 permettant la mise en place de joints d'étanchéité (non représentés). Ces joints, en élastomère, peuvent être chargés de matériau conducteur pour augmenter l'efficacité du blindage.

Dans l'exemple représenté, chaque circuit imprimé 32 est du type double face en sorte qu'il comporte un plan de masse 42, s'étendant sur sensiblement toute sa surface. Ce plan de masse est défini sur l'autre face du circuit imprimé ; il s'étend donc parallèlement auxdites pistes 34, 39.

Ladite troisième piste 39 est connectée au plan de masse 42, par exemple par une jonction 43 ou un trou métallisé s'étendant au travers de l'isolant du circuit imprimé. Le plan de masse est, dans cet exemple, connecté au boîtier métallique 23.

Au moins un et de préférence chaque manchon métallique 30a ou 30b défini dans ladite première partie du boîtier a un contour de détrompage. Dans l'exemple spécifiquement décrit, ledit contour a une forme de D, connue en soi. Dans le cas où le connecteur comporte plusieurs manchons en ligne, deux manchons adjacents ont leurs contours inversés, (voir figures 4 et 5) ce qui permet de réduire la largeur du connecteur.

Dans un connecteur conforme à l'invention, les deux broches peuvent être du type mâle ou femelle et, bien entendu, l'invention vise aussi un couple de connecteurs, chacun conforme à la description qui précède, dans lequel un connecteur comporte une paire de broches mâles 25a agencées dans le ou chaque manchon 30a du boîtier métallique correspondant et l'autre connecteur comporte une paire de broches femelles 25b agencées dans le ou chaque manchon 30b de l'autre boîtier métallique (figures 2 et 3).

Avantageusement, l'un des connecteurs comporte au moins un manchon métallique précité dit manchon extérieur, (ici le manchon 30b) de section plus grande que celle du ou chaque manchon, dit manchon intérieur (ici le manchon 30a), de l'autre connecteur, de façon à coulisser le long de ce dernier au moment de l'accouplement des deux connecteurs. C'est ce qu'illustre plus particulièrement les figures 2 et 3.

En outre, selon une caractéristique avantageuse de l'invention, le manchon extérieur 30b a une longueur suffisante pour que son extrémité libre 44 vienne en contact électrique avec un socle 46 du connecteur comportant le manchon intérieur 30a (voir figures 2 et 3).

Il est à noter que, s'agissant de la norme MIL DTL 83513 définissant l'architecture générale d'un connecteur "micro D", celle-ci ne privilégie pas ce contact électrique en bout.

Ledit contact électrique en bout, rendu possible et confirmé par des vis d'assemblage des deux connecteurs, améliore considérablement la compatibilité électromagnétique (CEM ou "RFI/EMI protection" en anglais) de la connexion haut débit.

Dans ce mode de réalisation, les broches femelles 25b font saillie de l'insert 26b correspondant dans une cavité ouverte 45 délimitée par le manchon 30b qui les entoure. Ce dernier est le manchon extérieur.

En outre, les broches mâles 25a sont entièrement intégrées dans l'insert 26a correspondant du manchon 30a et ce dernier est le manchon intérieur. Comme cela est visible sur la figure 2, chaque broche mâle 25a s'étend axialement dans un trou 47 de l'insert 26a et le diamètre de ce trou est juste suffisant pour accueillir la broche femelle 25a correspondante de l'autre connecteur.

Cette disposition est avantageuse mais on pourrait parfaitement concevoir une structure inverse dans laquelle les broches mâles feraient saillie de l'insert correspondant et les broches femelles seraient entièrement intégrées dans leur propre insert.

Bien entendu, les broches mâles pourraient être logées dans un manchon dit extérieur et les broches femelles pourraient être logées dans un manchon dit intérieur.

Le connecteur représenté sur la figure 1 est du type à deux voies, c'est-à-dire qu'il est adapté pour réaliser la connexion simultanée de deux lignes de transmission bifilaire. Bien entendu, le connecteur conforme à l'invention peut être conçu pour une seule voie ; il ne comporte alors qu'un seul manchon abritant un insert et une paire de broches.

A l'inverse, un même connecteur peut comporter un plus grand nombre de manchons, pour le raccordement simultané d'un nombre correspondant de lignes. Chaque manchon faisant partie du même boîtier métallique 23 abrite alors un insert 26b et deux broches 25b. Dans l'exemple de la figure 4, les manchons sont agencés côte à côte et en une seule rangée.

S'agissant de manchons extérieurs 30b, ils ne forment qu'un seul bloc allongé. Les manchons intérieurs correspondants, sur l'autre connecteur non représenté, sont séparés.

Ce connecteur assure le branchement simultané de quatre lignes de transmission bifilaire. Dans le mode de réalisation de la figure 5, les manchons sont disposés côte à côte et suivant (au moins) deux rangées parallèles. Dans l'exemple plus spécifiquement décrit à quatre voies, les manchons sont donc disposés "en carré".

## Revendications

1. Connecteur adapté à au moins une ligne de transmission haut débit bifilaire, blindée, à impédance constante prédéterminée, **caractérisé en ce qu'**il comprend en combinaison, pour chaque ligne bifilaire :
- deux broches parallèles, (25a ou 25b),
- un insert isolant (26a ou 26b) dans lequel sont montées ces deux broches, uniquement,
- un boîtier métallique (23) comprenant un manchon (30a, 30b) ouvert à l'une de ses extrémités, ledit manchon abritant ledit insert et lesdites broches, et
- un circuit imprimé de connexion (32) installé dans ledit boîtier, raccordé auxdites broches et configuré pour maîtriser la géométrie de raccordement de ladite ligne bifilaire dans ledit boîtier.

2. Connecteur selon la revendication 1, **caractérisé en ce que** ledit circuit imprimé comprend deux pistes parallèles (34), sensiblement dans le prolongement des deux broches, **en ce que** lesdites broches (25a ou 25b) sont respectivement raccordées à des premières extrémités (35) de ces deux pistes et **en ce que** les extrémités de la ligne bifilaire sont aptes à être connectées, par exemple soudées à des secondes extrémités (36) de ces deux pistes, respectivement.

3. Connecteur selon la revendication 2, **caractérisé en ce que** ledit circuit imprimé comporte une troisième piste (39), perpendiculaire auxdites deux pistes parallèles et situé au voisinage desdites secondes extrémités (36) de celles-ci, pour le raccordement d'une gaine de blindage (20) de ladite ligne bifilaire blindée.

4. Connecteur selon l'une des revendications 2 ou 3, **caractérisé en ce que** ledit circuit imprimé comporte un plan de masse (42) sur l'une de ses faces, s'étendant parallèlement auxdites pistes.

5. Connecteur selon la revendication 4, **caractérisé en ce que** ladite troisième piste (39) est connectée audit plan de masse (42) à travers ledit circuit imprimé.

6. Connecteur selon la revendication 4 ou 5, **caractérisé en ce que** ledit plan de masse est connecté audit boîtier.

7. Connecteur selon l'une des revendications précédentes, **caractérisé en ce que** ledit boîtier métallique (23) est constitué de deux parties assemblées, une première partie (23a) comprenant ledit manchon (30a ou 30b) et supportant ledit insert (26a ou 26b) et ledit circuit imprimé (32) et une seconde partie (23b) formant couvercle.

8. Connecteur selon l'une des revendications précédentes, **caractérisé en ce que** ledit manchon a un contour de détrompage.

9. Connecteur selon la revendication 8, **caractérisé en ce que** ledit contour de détrompage est en forme de D, connu en soi.

10. Connecteur selon l'une des revendications précédentes, **caractérisé en ce qu'**il comporte plusieurs manchons (30a ou 30b) précités agencés dans un même boîtier métallique (23), chaque manchon abritant un insert et deux broches.

11. Connecteur selon la revendication 10, **caractérisé en ce que** lesdits manchons sont disposés côte à côte en une seule rangée.

12. Connecteur selon la revendication 10, **caractérisé en ce que** lesdits manchons sont disposés côte à côte et suivant au moins deux rangées parallèles.

13. Couple de connecteurs, chacun selon l'une des revendications précédentes, l'un comportant au moins une paire de broches mâles (25a) et l'autre comportant au moins une paire de broches femelles (25b).

14. Couple de connecteur selon la revendication 13, **caractérisé en ce que** l'un des connecteurs comporte un manchon métallique précité dit manchon extérieur (30b), de section plus grande que celle du manchon correspondant de l'autre connecteur, dit manchon intérieur (30a), de façon à coulisser le long de celui-ci lors de l'accouplement des deux connecteurs.

15. Couple de connecteurs selon la revendication 13 ou 14, **caractérisé en ce que** lesdites broches femelles (25b) font saillie de l'insert correspondant dans une cavité ouverte (45) délimitée par le manchon qui
les entoure.

16. Couple de connecteurs selon l'une des revendications 13 à 15, **caractérisé en ce que** lesdites broches mâles (25a) sont entièrement intégrées dans l'insert correspondant.

17. Couple de connecteurs selon l'une des revendications 14 à 16, **caractérisé en ce que** ledit manchon intérieur est celui qui abrite les broches mâles et **en ce que** ledit manchon extérieur est celui qui abrite les broches femelles.

18. Couple de connecteurs selon l'une des revendications 14 à 17, **caractérisé en ce que** ledit manchon extérieur (30b) a une longueur suffisante pour que son extrémité libre (44) vienne en contact électrique avec un socle (46) du connecteur comportant le manchon intérieur (30a).

## Patentansprüche

1. Verbinder, geeignet für mindestens eine abgeschirmte zweiadrige Hochbandbreiten-Übertragungsleitung mit konstanter Impedanz, **dadurch gekennzeichnet, dass** er in Kombination für jede zweiadrige Leitung umfasst:
- zwei parallele Stifte (25a oder 25b),
- einen Isoliereinsatz (26a oder 26b), in dem nur diese beiden Stifte montiert sind,
- ein Metallgehäuse (23), das eine Hülse (30a, 30b) aufweist, die an einem ihrer Enden offen ist, wobei die Hülse den Einsatz und die Stifte enthält, und
- eine Verbindungsleiterplatte (32), die in dem Gehäuse installiert, mit den Stiften verbunden und dazu ausgelegt ist, die Verbindungsgeometrie der zweiadrigen Leitung in dem Gehäuse zu steuern.

2. Verbinder gemäß Anspruch 1, **dadurch gekennzeichnet, dass** die Leiterplatte zwei parallele Bahnen (34) aufweist, die sich im Wesentlichen von den beiden Stiften aus erstrecken, dass die Stifte (25a oder 25b) jeweils mit den ersten Enden (35) der beiden Bahnen verbunden sind und dass die Enden der zweiadrigen Leitung jeweils in der Lage sind, mit den zweiten Enden (36) der beiden Bahnen verbunden, z.B. geschweißt zu werden.

3. Verbinder gemäß Anspruch 2, **dadurch gekennzeichnet, dass** die Leiterplatte eine dritte Bahn (39) aufweist, die senkrecht zu den beiden parallelen Bahnen verläuft, in der Nähe der zweiten Enden (36) derselben angeordnet ist und dem Anschluss einer Abschirmhülle (20) der abgeschirmten zweiadrigen Leitung dient.

4. Verbinder gemäß einem der Ansprüche 2 oder 3, **dadurch gekennzeichnet, dass** die Leiterplatte auf einer ihrer Flächen eine Masseebene (42) aufweist, die sich parallel zu den Bahnen erstreckt.

5. Verbinder gemäß Anspruch 4, **dadurch gekennzeichnet, dass** die dritte Bahn (39) über die Leiterplatte mit der Masseebene (42) verbunden ist.

6. Verbinder gemäß Anspruch 4 oder 5, **dadurch gekennzeichnet, dass** die Masseebene mit dem Gehäuse verbunden ist.

7. Verbinder gemäß einem der vorangehenden Ansprüche, **dadurch gekennzeichnet, dass** das Metallgehäuse (23) aus zwei zusammengesetzten Komponenten besteht, wobei eine erste Komponente (23a) die Hülse (30a oder 30b) umfasst und den Einsatz (26a oder 26b) sowie die Leiterplatte (32) trägt und eine zweite Komponente (23b) eine Abdeckung bildet.

8. Verbinder gemäß einem der vorangehenden Ansprüche, **dadurch gekennzeichnet, dass** die Hülse eine Codierkontur aufweist.

9. Verbinder gemäß Anspruch 8, **dadurch gekennzeichnet, dass** die Codierkontur in der an sich bekannten Form eines D vorliegt.

10. Verbinder gemäß einem der vorangehenden Ansprüche, **dadurch gekennzeichnet, dass** er eine Vielzahl von Hülsen (30a oder 30b) umfasst, die in demselben Metallgehäuse (23) angeordnet sind, wobei jede Hülse einen Einsatz und zwei Stifte aufweist.

11. Verbinder gemäß Anspruch 10, **dadurch gekennzeichnet, dass** die Hülsen nebeneinander in einer einzigen Reihe angeordnet sind.

12. Verbinder gemäß Anspruch 10, **dadurch gekennzeichnet, dass** die Hülsen nebeneinander angeordnet sind und mindestens zwei parallelen Reihen folgen.

13. Verbinderpaar, jeweils gemäß einem der vorangehenden Ansprüche, wobei einer mindestens ein Paar Steckerstifte (25a) und der andere mindestens ein Paar Steckbuchsenstifte (25b) aufweist.

14. Verbinderpaar gemäß Anspruch 13, **dadurch gekennzeichnet, dass** einer der Verbinder eine Metallhülse aufweist, wobei die äußere Hülse (30b) einen größeren Querschnitt als die entsprechende Hülse des anderen Verbinders aufweist und die innere Hülse (30a) so angeordnet ist, dass sie beim Verbinden der beiden Verbinder entlang derselben gleitet.

15. Verbinderpaar gemäß Anspruch 13 oder 14, **dadurch gekennzeichnet, dass** die Steckbuchsenstifte (25b) aus dem entsprechenden Einsatz in einen offenen Hohlraum (45) ragen, der durch die umgebende Hülse begrenzt ist.

16. Verbinderpaar gemäß einem der Ansprüche 13 bis 15, **dadurch gekennzeichnet**, das die Steckerstifte (25a) vollständig in den entsprechenden Einsatz integriert sind.

17. Verbinderpaar gemäß einem der Ansprüche 14 bis 16, **dadurch gekennzeichnet, dass** die innere Hülse diejenige ist, die die Steckerstifte enthält, und die äußere Hülse diejenige ist, die die Steckbuchsenstifte enthält.

18. Verbinderpaar gemäß einem der Ansprüche 14 bis 17, **dadurch gekennzeichnet, dass** die äußere Hülse (30b) eine Länge aufweist, die für ihr freies Ende (44) ausreicht, um elektrischen Kontakt mit einer Buchse (46) des Verbinders herzustellen, der die innere Hülse (30a) umfasst.

## Claims

1. A connector suitable for at least one two-wire, high-speed, shielded transmission line with a predetermined constant impedance, **characterized in that** it comprises in combination, for each two-wire line:
- two parallel pins, (25a or 25b),
- an insulating insert (26a or 26b) in which said pins are mounted, only,
- a metal casing (23) comprising a sleeve (30a,30b) open at one of its ends, said sleeve housing said insert and said pins, and
- a connection printed circuit (32) installed in said casing, coupled to said pins and configured to control the connection geometry of said two-wire line in said casing.

2. The connector according to claim 1, **characterized in that** said printed circuit comprises two parallel tracks (34), substantially in the extension of the two pins, and **in that** said pins (25a or 25b) are respectively coupled to first ends (35) of these two tracks and **in that** the ends of the two-wire line are capable of being connected, for example soldered, to second ends (36) of these two tracks, respectively.

3. The connector according to claim 2, **characterized in that** said printed circuit comprises a third track (39), perpendicular to said two parallel tracks and situated in the vicinity of said second ends (36) of the latter, for the coupling of a sheath (20) for shielding said shielded, two-wire line.

4. The connector according to one of claims 2 or 3, **characterized in that** said printed circuit comprises a ground plane (42) on one of its faces, extending parallel to said tracks.

5. The connector according to claim 4, **characterized in that** said third track (39) is connected to said ground plane (42) through said printed circuit.

6. The connector according to claim 4 or 5, **characterized in that** said ground plane is connected to said casing.

7. The connector according to one of the preceding claims, **characterized in that** said metal casing (23) consists of two assembled portions, a first portion (23a) comprising said sleeve (30a or 30b) and supporting said insert (26a or 26b) and said printed circuit (32) and a second portion (23b) forming a cover.

8. The connector according to one of the preceding claims, **characterized in that** said sleeve has a coded contour.

9. The connector according to claim 8, **characterized in that** said coded contour is D-shaped, known per se.

10. The connector according to one of the preceding claims, **characterized in that** it comprises several aforementioned sleeves (30a or 30b) arranged in one and the same metal casing (23), each sleeve housing an insert and two pins.

11. The connector according to claim 10, **characterized in that** said sleeves are placed side by side in a single row.

12. The connector according to claim 10, **characterized in that** said sleeves are placed side by side and in at least two parallel rows.

13. A pair of connectors, each according to one of the preceding claims, one comprising at least one pair of male pins (25a) and the other comprising at least one pair of female pins (25b).

14. The pair of connectors according to claim 13, **characterized in that** one of the connectors comprises an aforementioned metal sleeve called an outer sleeve (30b), of larger section than that of the corresponding sleeve of the other connector, called an inner sleeve (30a), so as to slide along the latter when the two connectors are coupled.

15. The pair of connectors according to claim 13 or 14, **characterized in that** said female pins (25b) protrude from the corresponding insert in an open cavity (45) delimited by the sleeve that surrounds them.

16. The pair of connectors according to one of claims 13 to 15, **characterized in that** said male pins (25a) are fully integrated into the corresponding insert.

17. The pair of connectors according to one of claims 14 to 16, **characterized in that** said inner sleeve is that which houses the male pins and **in that** said outer sleeve is that which houses the female pins.

18. The pair of connectors according to one of claims 14 to 17, **characterized in that** said outer sleeve (30b) is of sufficient length for its free end (44) to come into electrical contact with a socket (46) of the connector comprising the inner sleeve (30a).
